# EUROPÄISCHE PATENTSCHRIFT

(11) **EP 0 671 498 B1**
(45) Veröffentlichungstag und Bekanntmachung des Hinweises auf die Patenterteilung: **10.05.2000**
(21) Anmeldenummer: 95102818.2
(22) Anmeldetag: 28.02.1995
(51) Int. Cl.: D06F 71/18

(54) **Vorrichtung zum Glätten (Pressen) von Bekleidungsstücken**
Device for ironing (pressing) clothes
Dispositif pour repasser (presser) les vêtements

(30) Priorität: 08.03.1994 DE 4407662
(43) Veröffentlichungstag der Anmeldung: 13.09.1995
(73) Patentinhaber: HERBERT KANNEGIESSER GMBH + CO., 32602 Vlotho (DE)
(72) Erfinder: Heine, Rolf, D-31737 Rinteln (DE)
(74) Vertreter: Möller, Friedrich, Dipl.-Ing.

(56) Entgegenhaltungen:
- DE-A- 2 305 751
- DE-A- 2 404 710
- US-A- 1 789 486
- US-A- 2 560 920
- US-A- 3 174 662

## Beschreibung

Vorrichtung zum Glätten von Bekleidungsstücken, insbesondere Hemden, Blusen, Kitteln oder dergleichen, gemäß dem Oberbegriff des Anspruchs 1.

Bei der hier angesprochenen Vorrichtung geht es um eine Bügelpresse, die im Fachjargon auch als "Kabinettpresse" bezeichnet wird. Solche grundsätzlich bekannten Vorrichtungen verfügen über einen aufblähbaren Formkörper und vorzugsweise zwei gegenüberliegende Preßplatten. Das zu glättende Bekleidungsstück wird auf den Formkörper aufgezogen und durch Aufblähen des Formkörpers gespannt. Gegen den Formkörper mit dem gespannten Bekleidungsstück werden die Preßplatten gedrückt, so daß die Preßplatten von außen auf das auf den Formkörper gespannte Bekleidungsstück einen Preßdruck ausüben. Durch zusätzliche Warmluft, Dampf oder dergleichen wird das Bekleidungsstück gebügelt bzw. gepreßt.

Aus der US-A-3 174 662 ist eine Vorrichtung bekannt, bei der die Preßplatten mit jeweils einem Parallelogrammgestänge am Grundgestell gelagert sind. Die Preßplatten werden durch doppelt wirkende Zylinder zum Formkörper und von diesem wegbewegt. Aufgrund der Parallelogrammgestänge sind die Preßplatten stets starr zum Formkörper ausgerichtet. Die Preßplatten können sich dadurch nicht optimal an die Gestalt des verformbaren Formkörpers anpassen. Das führt zu einer schwer einstellbaren, ungleichförmigen Preßkraft der Preßplatten auf den Formkörper.

Der Erfindung liegt deshalb die Aufgabe zugrunde, eine Vorrichtung zum Glätten von Bekleidungsstücken zu schaffen, die stets eine bestimmte, vorzugsweise leicht einstellbare, Preßkraft gewährleistet.

Die zur Lösung dieser Aufgabe dienende Vorrichtung weist die Merkmale des Anspruchs 1 auf. Dadurch können die Preßplatten eine beliebige Preßposition einnehmen, die sich einstellt, wenn sie mit einer bestimmten Preßkraft gegen den elastisch verformbaren Formkörper gedrückt werden. Unabhängig von Änderungen der Elastizität des Mantels des Formkörpers stellt sich stets eine Preßkraft ein, die proportional zum Druck des Druckmittels in den Huborganen ist. Durch eine Veränderung des Druckmitteldrucks läßt sich jede gewünschte Preßkraft erzielen. Das ermöglicht auf einfache Weise eine Anpassung der Preßkraft an spezifische Gegebenheiten des jeweils zu glättenden Bekleidungsstücks. Die Druckrichtungen der Huborgane weisen in Preßrichtung, was eine günstige Übertragung der Preßkraft der Huborgane auf die Preßplatten zur Folge hat. Vorzugsweise wird die Kraft der Huborgane direkt, d. h. ohne eine nennenswerte Umlenkung, in die Preßplatten eingeleitet.

An den Schwingen oder direkt an den Preßplatten greifen die als Balgzylinder ausgebildeten druckmittelbetätigten Huborgane an.

Bei an den Schwingen angreifenden Huborganen bilden die Schwingen gleichzeitig stabile und einfach aufgebaute Führungen für die Huborgane, wodurch aufwendige Längsführungen für insbesondere die Balgzylinder überflüssig sind.

Des weiteren ist erfindungsgemäß vorgesehen, zumindest in einer Endposition der Schwingen, insbesondere aber sowohl in der Ausgangsposition als auch in der Preßposition, die Preßplatten so zu arretieren, daß sie an den Schwingen zumindest in einer Richtung unverdrehbar vertikal ausgerichtet und arretiert sind, derart, daß die Preßplatten in der Preßposition und in der Ausgangsposition im wesentlichen parallel zueinander ausgerichtet sind. Auf diese Weise wird wiederum ohne aufwendige Längsführungen mit einem verhältnismäßig kleinen Hub der druckmittelbetätigten Huborgane ein maximaler Abstand der Preßplatten in der Ausgangsposition geschaffen.

Bei einer bevorzugten Ausführungsform der Erfindung werden die Preßplatten in der Ausgangsposition und Preßposition in einer senkrechten bzw. parallelen Stellung durch Fixierungsorgane gehalten. Bei den Fixierungsorganen handelt es sich vorzugsweise um Anschläge und/oder Federn. Diese Organe ermöglichen in einfacher Weise eine gegenüber den Schwingen in mindestens einer Richtung unverdrehbare Festlegung der Preßplatten in der Ausgangsposition und/oder der Preßposition.

Bei einer bevorzugten Ausführungsform der Erfindung werden die Balgzylinder lediglich einfachwirkend betrieben. Sie werden nur in Preßrichtung mit einem Druckmittel, insbesondere Druckluft, beaufschlagt. Das Zurückbewegen der Preßplatten von der Preßposition in die Ausgangsposition erfolgt durch separate Bewegungsorgane, beispielsweise Federn. Es ist aber auch denkbar, die Balgzylinder doppeltwirkend auszubilden oder an der Stelle von Balgzylindern Pneumatikzylinder zu verwenden.

Erfindungsgemäß ist weiterhin vorgesehen, vorzugsweise jedem Balgzylinder einen Druckluftspeicher zuzuordnen. Der Druckluftspeicher nimmt beim Zurückbewegen der Preßplatten von der Preßposition in die Ausgangsposition einen Teil der dabei aus den Balgzylindern verdrängten Luft auf. Die restliche Luft wird durch Entlüften der Balgzylinder an die Umgebung abgegeben. Beim nächsten Arbeitstakt wird die in den Druckluftspeichern vorhandene Luft, die noch über einen reduzierten Druck verfügt, in die Balgzylinder überführt, wodurch diese die Preßplatten teilweise von der Ausgangsposition in die Preßposition bewegen. Dadurch muß den Balgzylindern nur noch ein Teilvolumen an (neuer) Druckluft zugeführt werden, die erforderlich ist, um die Preßplatten vollständig in ihre Preßposition zu bewegen und den für die vorgesehene Preßkraft der Preßplatten erforderlichen Luftdruck in den Balgzylindern aufzubauen. Infolge der Druckluftspeicher kann also der Druckluftverbrauch der Vorrichtung wirksam reduziert werden.

Ein bevorzugtes Ausführungsbeispiel der Vorrichtung wird nachfolgend anhand der Zeichnung näher erläutert. In dieser zeigen:
- Fig. 1: eine schematische Seitenansicht der Vorrichtung,
- Fig. 2: einen vergrößert dargestellten Schnitt II-II durch eine Presse der Vorrichtung der Fig. 1 mit sich in einer Grundposition befindlichen Preßplatten,
- Fig. 3: eine Ansicht gemäß Fig. 2 in einer Zwischenposition der Preßplatten,
- Fig. 4: eine Ansicht gemäß der Fig. 2 und 3 in einer Preß position der Preßplatten, und
- Fig. 5: einen gegenüber den Fig. 2 bis 4 um 90° ge drehten Schnitt durch die Vorrichtung mit teil weise dargestelltem Formkörper.

Bei der hier gezeigten Vorrichtung handelt es sich um eine sogenannte Kabinettpresse, mit der durch Pressen Oberbekleidungsstücke, und zwar insbesondere die Rümpfe von Hemden, Blusen, Kitteln oder dergleichen, geglättet werden. Das Glätten erfolgt dabei durch eine Beaufschlagung der Oberbekleidungsstücke mit Druck und Wärme.

Gemäß der Fig. 1 verfügt die Vorrichtung über zwei Formkörper 10 und 11, die sich abwechselnd innerhalb bzw. außerhalb einer Presse 12 befinden. Mittels nicht gezeigter horizontaler Linearförderer sind die Formkörper 10 und 11 in die Presse 12 hinein- und aus der Presse herausfahrbar. Außerhalb der Presse 12 werden auf den jeweiligen Formkörper (in der Fig. 1 der Formkörper 10) die zu pressenden Oberbekleidungsstücke, die in den Figuren nicht dargestellt sind, aufgezogen und gespannt. Innerhalb der Presse 12 werden die auf den entsprechenden Formkörper (in der Fig. 1 der Formkörper 11) gespannten Oberbekleidungsstücke durch Pressen geglättet bzw. gebügelt, indem zwei in den Fig. 2 bis 4 gezeigte Preßplatten von gegenüberliegenden Seiten gegen den Formkörper 11 mit dem zu bügelnden Oberbekleidungsstück gepreßt werden.

Es ist auch eine alternative Vorrichtung denkbar, die nur über einen einzigen Formkörper verfügt. Das Beschicken und Pressen erfolgt dann nacheinander und nicht gleichzeitig wie beim in der Fig. 1 dargestellten Ausführungsbeispiel der Vorrichtung.

Die Formkörper 10, 11 verfügen über ein Gestell 13, das eine vorzugsweise mehrteilige Blähhülle 14 aufweist. Die Blähhülle 14 ist aus einem dehnbaren Material gebildet und von innen aufblasbar. Dadurch sind die Formkörper 10, 11 elastisch verformbar zum Straffen der aufgezogenen Oberbekleidungsstücke und zur Anpassung an die jeweilige Gestalt bzw. Größe des zu glättenden Oberbekleidungsstücks.

Im Inneren der Presse 12 befinden sich zwei etwa gleich ausgebildete, sich spiegelbildlich gegenüberliegende Preßplatten 15, 16. Die Preßplatten 15 und 16 sind in der in der Fig. 2 dargestellten Ausgangsposition auseinanderbewegt zum Herausfahren und Einfahren eines Formkörpers 10, 11 mit einem darauf aufgespannten Oberbekleidungsstück in den Arbeitsbereich der Preßplatten 15, 16. Die Fig. 4 zeigt die Preßposition der Preßplatten 15, 16, in der die Preßplatten 15, 16 so weit zusammengefahren sind, daß sie einen Preßdruck auf gegenüberliegende Seiten des in der Fig. 4 nicht gezeigten Formkörpers 10 bzw. 11 und das darauf aufgespannte Oberbekleidungsstück ausüben. In dieser Preßposition der Preßplatten 15, 16 wird das Oberbekleidungsstück durch Pressen geglättet bzw. gebügelt.

Die vorzugsweise beheizbaren Preßplatten 15, 16 verfügen über eine an die Außenkontur der Formkörper 10, 11 im wesentlichen angepaßte Profilierung. Auf der Rückseite 17 ist jede Preßplatte 15, 16 mit einem starren Druckrahmen 18 verbunden. Die Preßplatten 15, 16 sind über Schwingen 19, 20 mit einem starren Grundgestell 21 beweglich verbunden. Die Schwingen 19 und 20 sind mit ihren unteren Enden über horizontale Drehachsen 22 verschwenkbar am Grundgestell 21 gelagert. Mit Abstand zu oberen freien Enden 23 der Schwingen 19 und 20 befindet sich jeweils eine weitere horizontale Drehachse 24. Die Drehachsen 24 verbinden die Druckrahmen 18 der Preßplatten 15 und 16 schwenkbar mit den Schwingen 19 und 20, wobei die Zuordnung der Drehachsen 24 zu den Preßplatten 15, 16 derart erfolgt, daß die Drehachsen 24 etwa in der Mitte der Rückseite jeder Preßplatte 15, 16 liegen. Die Schwingen 19 und 20 führen die Preßplatten 15 und 16 beim Zusammen- und Auseinanderfahren auf einer kreisbogenförmigen Bahn 25, indem die Schwingen 19 und 20 gegensinnig verschwenkt werden.

Gebildet ist jede der gleich ausgebildeten Schwingen 19, 20 durch zwei parallele Einzelarme 26, 27, die durch eine Traverse 28 miteinander verbunden sind. Die Traverse 28 schafft eine verwindungssteife Verbindung der Einzelarme 26, 27 der jeweiligen Schwinge 19, 20. Angeordnet ist die Traverse 28 im Bereich der (oberen) Drehachse 24 der jeweiligen Schwinge 19, 20.

Jede Preßplatte 15, 16 verfügt über Anschläge 29, 30, die fest mit dem jeweiligen Druckrahmen 18 verbunden sind. Beiden Einzelarmen 26, 27 jeder Schwinge 19, 20 ist ein oberer Anschlag 29 und ein unterer Anschlag 30 zugeordnet. Die oberen und unteren Anschläge 29 bzw. 30 sind auf gegenüberliegenden Seiten der Drehachse 24 liegend mit dem jeweiligen Druckrahmen 18 fest verbunden. Zwei weitere Anschläge 31 sind fest an gegenüberliegenden Seiten des Grundgestells 21 angeordnet. Jeweils einer dieser Anschläge 31 ist einer Preßplatte 15, 16, nämlich der Rückseite 32 des jeweiligen Druckrahmens 18, zugeordnet. Die Anschläge 31 sind so positioniert, daß sie sich oberhalb der freien Enden 23 der Schwingen 19, 20 befinden.

Weiterhin ist jede Preßplatte 15, 16 mit dem Grundgestell 21 verbunden durch hier als Zugfedern 33 ausgebildete Rückholorgane. Ein Ende jeder Zugfeder 33 ist mit dem Grundgestell 21 und das gegenüberliegende Ende der jeweiligen Zugfeder 33 mit dem entsprechenden Druckrahmen 18 verbunden. Angeordnet sind die Zugfedern 33 zwischen den freien Enden der Schwingen 19, 20 und den Anschlägen 31.

Die Anschläge 29, 30, 31 und die Zugfedern 33 dienen zur unverdrehbaren Arretierung der Preßplatten 15, 16 gegenüber den Schwingen 19, 20 und zur parallelen Ausrichtung der Preßplatten 15, 16 in der Ausgangsposition (Fig. 2) und der Preßposition (Fig. 4). In der Ausgangsposition der Preßplatten 15, 16 stützen sich ihre Druckrahmen 18 einerseits von den Anschlägen 31 am Grundgestell 21 und andererseits mit ihren unteren Anschlägen 30 an den Einzelarmen 26, 27 der Schwingen 19, 20 ab. Die Anschläge 30 und 31 sind dabei derart bemessen und angeordnet, daß infolge der Abstützung der Druckrahmen 18 die Preßplatten 15, 16 in der Ausgangsposition mit einem zum Ein- bzw. Ausfahren eines Formkörpers 10 und 11 ausreichenden parallelen Abstand zueinander sich befinden und sich nicht mehr um die Drehachsen 24 gegenüber den Schwingen 19, 20 verdrehen können.

In der Preßposition kommen die oberen Anschläge 29 der Druckrahmen 18 der Preßplatten 15, 16 an einer korrespondierend ausgebildeten Anschlagfläche 34 am freien Ende 23 jedes Einzelarms 26, 27 zur Anlage. Die Anschläge 29 werden dabei gegen die Anschlagflächen 34 gedrückt durch die Zugfedern 33 zwischen dem Grundgestell 21 und dem Druckrahmen 18. Die Anordnung der Anschläge 29 an den Druckrahmen 18 ist dabei derart getroffen, daß bei Anlage der Anschläge 29 an den Anschlagflächen 34 die Preßplatten 15, 16 mit geringem Abstand parallel zueinander verlaufend ausgerichtet sind. Dieser Abstand ist derart, daß die Preßplatten 15, 16 eine entsprechende Preßkraft auf das auf den Formkörper 10 bzw. 11 aufgezogene Oberbekleidungsstück ausüben. Die Anschläge 29 sorgen in Verbindung mit den Zugfedern 33 dafür, daß die Preßplatten 15, 16 auch in der Preßposition relativ zu den Einzelarmen 26 und 27 unverdrehbar sind.

Zwischen der Preßposition und der Ausgangsposition befinden sich die Preßplatten 15, 16 in einer antiparallelen Ausrichtung zueinander (Fig. 3). Die Zugfedern 33 halten während des Verschwenkens der Schwingen 19, 20 die Anschläge 29 an den Anschlagflächen 34 der Einzelarme 26, 27, wodurch zunächst keine Relativbewegung der Preßplatten 15, 16 zu den Schwingen 19, 20 stattfindet. Erst wenn die Schwingen 19, 20 die in der Fig. 3 gezeigte Position erreicht haben, kommen die Rückseiten 32 der Druckrahmen 18 zur Anlage an den Anschlägen 31 am Grundgestell 21. Das hat beim weiteren Auseinanderbewegen der Schwingen 19, 20 zur Folge, daß durch Spannen der Zugfedern 33 die Anschläge 29 von den Anschlagflächen 34 abheben und die Preßplatten 15, 16 gegensinnig zueinander verschwenkt werden, bis sie parallel zueinander verlaufen unter Anlage der unteren Anschläge 30 der Druckrahmen 18 an den Einzelarmen 26 und 27 (Fig. 2).

Erfindungsgemäß werden die Preßplatten 15, 16 zum Anpressen an die Oberbekleidungsstücke der Formkörper 10, 11 bewegt durch druckmittelbetätigte Huborgane, die im gezeigten Ausführungsbeispiel als einfachwirkende Balgzylinder 35, 36 ausgebildet sind. Die Balgzylinder 35, 36 sind so angeordnet, daß sie vorzugsweise direkt auf die Preßplatten 15 bzw. 16 gerichtet sind. Im vorliegenden Ausführungsbeispiel sind die Balgzylinder 35, 36 gegen die Rückseiten der Preßplatten 15 bzw. 16 gerichtet. Die Druckrichtung des jeweiligen Balgzylinders 35 bzw. 36 verläuft in der Preßrichtung der entsprechenden preßplatte 15 bzw. 16. Vorzugsweise verläuft die Druckrichtung jedes Balgzylinders 35, 36 gleichgerichtet (parallel) zur Preßrichtung der jeweiligen Preßplatte 15, bzw. 16. Jede Preßplatte 15 bzw. 16 wird von einem Balgzylinder 35 bzw. 36 von der Ausgangsstellung in die Preßstellung bewegt. Jeder Balgzylinder 35, 36 ist fest positioniert zwischen dem Grundgestell 21 einerseits und der Schwinge 19 bzw. 20 andererseits. Ein festes Ende 37 jedes Balgzylinders 35, 36 ist mit dem Grundgestell 21 verbunden. Ein bewegliches Ende jedes Balgzylinders 35, 36 ist etwa mittig mit der entsprechenden Schwinge 19, 20, nämlich der Traverse 28 derselben, verbunden oder angelenkt. Die Zuordnung der Balgzylinder 35, 36 zu den Schwingen 19, 20 ist im gezeigten Ausführungsbeispiel derart erfolgt, daß die Längsmittelachsen 39 der Balgzylinder 35, 36 etwa senkrecht durch die Drehachsen 24 verlaufen (Fig. 2). Alternativ ist es denkbar, die Balgzylinder 35, 36 mit ihren beweglichen Enden unmittelbar mit den Preßplatten 15, 16 bzw. den Druckrahmen 18 zu verbinden.

Die mit einem faltenbalgähnlichen Gummimantel versehenen Balgzylinder 35, 36 verfügen im gezeigten Ausführungsbeispiel über einen Durchmesser von etwa 400 mm. Der Hub der Balgzylinder 35, 36 beträgt bis zu 140 mm.

Die Balgzylinder 35 und 36 sind an eine Druckluftquelle angeschlossen, beispielsweise einen Kompressor, der einen Druck von etwa 6 bar erzeugt. Zum Pressen werden die Preßplatten 15, 16 aus ihrer Ausgangsstellung in die Preßstellung bewegt durch die Balgzylinder 35, 36. Die Preßkraft der Preßplatten 15, 16 auf das Oberbekleidungsstück auf den Formkörper 10 bzw. 11 ist abhängig vom Luftdruck in den Balgzylindern 35, 36. Einstellbar ist die Preßkraft in einfacher Weise durch die Einstellung eines entsprechenden Innendrucks in den Balgzylinder 35, 36. Die Kraft, die zum elastischen Verformen der Formkörper 10, 11 beim Pressen der Oberbekleidungsstücke notwendig ist, hat dadurch keinen Einfluß auf die Preßkraft.

Das Auseinanderbewegen der Preßplatten 15, 16 von der Preßposition in die Ausgangsposition erfolgt durch die als Rückholorgane dienenden Zugfedern 33 zwischen dem Grundgestell 21 und den Druckrahmen 18 an den Preßplatten 15, 16. Werden die Luftzufuhrleitungen zu den Balgzylindern 35, 36 geöffnet, ziehen die Zugfedern 33 die einfachwirkenden Balgzylinder 35, 36 mit den Preßplatten 15, 16 in die auseinandergefahrene Ausgangsstellung zurück.

Die beim Auseinanderfahren der Preßplatten 15, 16 in den Balgzylindern 35, 36 verdrängte Luft wird in Druckluftspeichern 40, 41 zwischengespeichert. Im gezeigten Ausführungsbeispiel ist jedem Balgzylinder 35 und 36 ein eigener Druckluftspeicher 40, 41 zugeordnet. Es ist aber auch denkbar, beiden Balgzylindern 35 und 36 einen gemeinsamen Druckluftspeicher zuzuordnen. Im jeweiligen Druckluftspeicher 40, 41 wird beim anfänglichen Auseinanderfahren der Preßplatten 15, 16 aus der Preßposition in die Ausgangsposition die aus den Balgzylindern 35, 36 entweichende Luft gespeichert. Es wird so viel Luft in den Druckluftspeichern 40 und 41 gespeichert, bis sich darin ein Druck aufgebaut hat, der der Zugkraft der Zugfedern 33 nahezu entspricht. Es kann sich dabei beispielsweise um 3 bar handeln. Damit durch die Zugfedern 33 die Preßplatten 15, 16 weiter auseinandergefahren werden können in ihre endgültige Ausgangsposition, wird die restliche Luft in den Balgzylindern 35, 36 drucklos ins Freie geleitet. Zum folgenden Zusammenfahren der Preßplatten 15, 16 in die Preßposition wird zunächst die in den Druckluftspeichern 40, 41 zwischengespeicherte Druckluft in die Balgzylinder 35, 36 geleitet. Wenn der Druck der Luft in den Druckluftspeichern 40, 41 nicht mehr ausreicht, um die Preßplatten 15, 16 entgegen der Kraft der Zugfedern 33 weiter zusammenzufahren, wird von der Druckluftquelle her unter höheren Druck stehende Luft in die Balgzylinder 35, 36 geleitet, wodurch die Preßplatten 15, 16 weiter zusammengefahren werden in die einen ausreichenden Preßdruck ausübende Preßposition.

## Patentansprüche

1. Vorrichtung zum Glätten von Bekleidungsstücken, insbesondere Hemden, Blusen, Kitteln oder dergleichen, mit mindestens einem wenigstens teilweise verformbaren, vorzugsweise zusammendrückbaren Formkörper (10, 11), auf den die zu behandelnden Bekleidungsstücke aufspannbar sind, und mit Preßplatten (15, 16), die durch in Preßrichtung wirkende druckmittelbetätigte Huborgane von außen an den jeweiligen Formkörper (10, 11) bzw. das jeweils darauf aufgespannte Bekleidungsstück anpreßbar sind, **dadurch gekennzeichnet**, daß jeder Preßplatte (15, 16) eine schwenkbare Schwinge (19, 20) zugeordnet ist, wobei an einem freien Ende (23) der jeweiligen Schwinge (19, 20) die entsprechende Preßplatte (15, 16) drehbar bzw. schwenkbar angeordnet ist, und daß die druckmittelbetätigten Huborgane als Balgzylinder (35, 36) ausgebildet sind, die mit ihren beweglichen Enden (38) mit den Schwingen (19, 20) oder Preßplatten (15, 16) in Verbindung stehen.

2. Vorrichtung nach Anspruch 1, dadurch gekennzeichnet, daß jedes druckmittelbetätigte Huborgan mit einem beweglichen Ende (38) der jeweiligen Schwinge (19, 20) zugeordnet ist, vorzugsweise derart, daß die Wirkrichtung des jeweiligen Huborgans durch eine Drehachse (24) des oberen Endes (23) der entsprechenden Schwinge (19, 20) an der betreffenden Preßplatte (15, 16) verläuft.

3. Vorrichtung nach Anspruch 2, dadurch gekennzeichnet, daß jeweils eine Schwinge (19, 20) mit einem der jeweiligen Preßplatte (15, 16) zugeordneten Druckrahmen (18) um eine den Anlenkpunkt bildende Drehachse (24) drehbar bzw. schwenkbar verbunden ist.

4. Vorrichtung nach einem der vorhergehenden Ansprüche, dadurch gekennzeichnet, daß die Preßplatten (15, 16) mindestens in einer Endposition, vorzugsweise in einer Preßposition und einer Ausgangsposition, parallel zueinander ausgerichtet fixierbar sind, vorzugsweise durch Führungs- und/oder Anschlagmittel.

5. Vorrichtung nach Anspruch 4, dadurch gekennzeichnet, daß die Druckrahmen (18) der Preßplatten (15, 16) an gegenüberliegenden Seiten der Drehachse (24) zur Befestigung der Schwingen (19, 20) Anschläge (29, 30) aufweisen, die die Preßplatten (15, 16) in mindestens einer Endposition gegenüber den Schwingen (19, 20) in vorzugsweise jeweils paralleler Ausrichtung zueinander halten.

6. Vorrichtung nach Anspruch 8, dadurch gekennzeichnet, daß zusätzlich zu den Anschlägen (29, 30) an den Druckrahmen (18) der Preßplatten (15, 16) Anschläge (31) und/oder Zugfedern (33) vorgesehen sind, die am Grundgestell (21) angeordnet sind oder am Grundgestell (21) angreifen, derart, daß sie mit den Anschlägen (29, 30) an den Druckrahmen (18) die Preßplatten (15, 16) in ihren Endpositionen in einer parallelen Ausrichtung zueinander arretieren.

7. Vorrichtung nach einem der vorhergehenden Ansprüche, dadurch gekennzeichnet, daß die Balgzylinder (35, 36) einfachwirkend ausgebildet sind, derart, daß sie im ausfahrenden Sinne bzw. in Preßrichtung wirksam sind.

8. Vorrichtung nach Anspruch 7, dadurch gekennzeichnet, daß zum Einfahren der Balgzylinder (35, 36) in die Ausgangsposition der Preßplatten (15, 16) Zugfedern (33) vorgesehen sind.

9. Vorrichtung nach einem der vorhergehenden Ansprüche, gekennzeichnet durch Speicher zur zeitweisen Aufnahme mindestens eines Teils des Druckmittels zur Betätigung der Balgzylinder (35, 36).

## Claims

1. Apparatus for pressing items of clothing, in particular shirts, blouses, overalls or the like, having at least one at least partially deformable, preferably compressible shaped element (10, 11) onto which it is possible to spread out the items of clothing which are to be handled, and having pressing plates (15, 16) which can be pressed from the outside onto the respective shaped element (10, 11), or the item of clothing respectively spread out thereon, by pressure-medium-actuated lifting elements acting in the pressing direction, characterized in that each pressing plate (15, 16) is assigned a pivotable rocker (19, 20), the corresponding pressing plate (15, 16) being arranged in a rotatable and/or pivotable manner at a free end (23) of the respective rocker (19, 20), and in that the pressure-medium-actuated lifting elements are designed as bellows-type cylinders (35, 36) which are connected to the rockers (19, 20) or pressing plates (15, 16) by way of their moveable ends (38).

2. Apparatus according to Claim 1, characterized in that each pressure-medium-actuated lifting element is assigned to the respective rocker (19, 20) by way of a moveable end (38) preferably such that the direction of action of the respective lifting element runs through a rotary spindle (24) of the top end (23) of the corresponding rocker (19, 20) on the relevant pressing plate (15, 16).

3. Apparatus according to Claim 2, characterized in that in each case one rocker (19, 20) is connected to a pressure-exerting frame (18), assigned to the respective pressing plate (15, 16), such that it can be rotated and/or pivoted about a rotary spindle (24), which forms the point of articulation.

4. Apparatus according to one of the preceding claims, characterized in that at least in one end position, preferably in a pressing position and a starting position, the pressing plates (15, 16) can be fixed in parallel alignment, preferably by guide and/or stop means.

5. Apparatus according to Claim 4, characterized in that, for fastening the rockers (19, 20), the pressure-exerting frames (18) of the pressing plates (15, 16) have, on opposite sides of the rotary spindle (24), stops (29, 30) which retain the pressing plates (15, 16) in preferably parallel alignment in each case in at least one end position in relation to the rockers (19, 20).

6. Apparatus according to Claim 8, characterized in that, in addition to the stops (29, 30), stops (31) and/or tension springs (33) are provided on the pressure-exerting frames (18) of the pressing plates (15, 16) and are arranged on the basic framework (21), or act on the basic framework (21), such that, along with the stops (29, 30) on the pressure-exerting frames (18), they arrest the pressing plates (15, 16) in parallel alignment in their end positions.

7. Apparatus according to one of the preceding claims, characterized in that the bellows-type cylinders (35, 36) are of single-acting design, such that they act in the extending direction or in the pressing direction.

8. Apparatus according to Claim 7, characterized in that tension springs (33) are provided in order to retract the bellows-type cylinders (35, 36) into the starting position of the pressing plates (15, 16).

9. Apparatus according to one of the precoding claims, characterized by stores for receiving, at certain times, at least some of the pressure medium for actuating the bellows-type cylinders (35, 36).

## Revendications

1. Appareil de lissage de vêtements, en particulier de chemises, corsages, blouses ou vêtements semblables, comportant au moins un corps de forme (10, 11) au moins partiellement déformable, de préférence compressible, sur lequel les vêtements à traiter peuvent être tendus, et des plaques presseuses (15, 16) qui peuvent être pressées de l'extérieur sur le corps de forme (10, 11), ou le vêtement tendu dessus, par des organes élévateurs actionnés par fluide sous pression qui agissent dans la direction de pressage, caractérisé par le fait qu'à chaque plaque presseuse (15, 16) est associé un balancier (19, 20), la plaque presseuse (15, 16) étant montée tournante ou basculante à une extrémité libre (23) du balancier associé (19, 20), et que les organes élévateurs actionnés par fluide sous pression sont des vérins à soufflet (35, 36) qui sont en liaison par leurs extrémités mobiles (38) avec les balanciers (19, 20) ou les plaques presseuses (15, 16).

2. Appareil selon la revendication 1, caractérisé par le fait que chaque organe élévateur actionné par fluide sous pression est associé par une extrémité mobile (38) au balancier (19, 20), de préférence de façon telle que la direction d'action de l'organe élévateur passe par un axe de rotation (24) de l'extrémité supérieure (23) du balancier correspondant (19, 20) sur la plaque presseuse concernée (15, 16).

3. Appareil selon la revendication 2, caractérisé par le fait que chaque balancier (19, 20) est lié de façon à pouvoir tourner ou basculer autour d'un axe de rotation (24), formant le point d'articulation, à un cadre de pression (18) associé à la plaque presseuse (15, 16).

4. Appareil selon l'une des revendications précédentes, caractérisé par le fait que les plaques presseuses (15, 16) peuvent être fixées, orientées parallèlement l'une à l'autre, au moins dans une position extrême, de préférence dans une position de pressage et une position initiale, de préférence par des moyens de guidage et/ou de butée.

5. Appareil selon la revendication 4, caractérisé par le fait que les cadres de pression (18) des plaques presseuses (15, 16) présentent sur des côtés opposés de l'axe de rotation (24), pour la fixation des balanciers (19, 20), des butées (29, 30) qui maintiennent les plaques presseuses (15, 16) dans au moins une position extrême par rapport aux balanciers (19, 20) de préférence dans une orientation parallèle.

6. Appareil selon la revendication 8, caractérisé par le fait que en plus des butées (29, 30) prévues sur les cadres de pression (18) des plaques presseuses (15, 16), sont prévus des butées (31) et/ou des ressorts de traction (33) qui sont placés sur le bâti de base (21) ou attaquent celui-ci de façon telle qu'avec les butées (29, 30) des cadres (18), ils arrêtent les plaques presseuses (15, 16) dans leurs positions extrêmes dans une orientation parallèle.

7. Appareil selon l'une des revendications précédentes, caractérisé par le fait que les vérins à soufflet (35, 36) sont à simple effet de façon telle qu'ils soient actifs dans le sens de sortie ou dans la direction de pressage.

8. Appareil selon la revendication 7, caractérisé par le fait que pour la rentrée des vérins à soufflet (35, 36) dans la position initiale des plaques presseuses (15, 16) sont prévus des ressorts de traction (33).

9. Appareil selon l'une des revendications précédentes, caractérisé par des accumulateurs destinés à recevoir par moments au moins une partie du fluide sous pression pour l'actionnement des vérins à soufflet (35, 36).
